# EUROPÄISCHE PATENTSCHRIFT

(11) **EP 1 370 804 B1**
(45) Veröffentlichungstag und Bekanntmachung des Hinweises auf die Patenterteilung: **01.03.2006**
(21) Anmeldenummer: 02712848.7
(22) Anmeldetag: 24.01.2002
(51) Int. Cl.: F23J 13/08, F23L 17/04

(54) **SCHORNSTEINKOPF**
CHIMNEY STACK
TETE DE CHEMINEE

(30) Priorität: 20.03.2001 DE 10113568
(43) Veröffentlichungstag der Anmeldung: 17.12.2003
(73) Patentinhaber: Schiedel GmbH & Co., D-80995 München (DE)
(72) Erfinder: RAWE, Rudolf, 45711 Datteln (DE); LENNARTZ, Christian, 63263 Neu-Isenburg (DE); JASPERS, Andreas, 47829 Krefeld (DE)
(74) Vertreter: Müller, Frank Peter
(86) Internationale Anmeldenummer: PCT/EP2002/000721
(87) Internationale Veröffentlichungsnummer: WO 2002/075215

(56) Entgegenhaltungen:
- EP-A- 0 418 976
- EP-A- 1 039 222
- DE-A- 3 342 360
- DE-U- 29 621 701
- DE-U- 29 719 924
- US-A- 3 921 509

## Beschreibung

Die Erfindung betrifft einen Schornsteinkopf nach dem Oberbegriff des Patentanspruches 1.

Der Schornsteinkopf weist einen Abgasschacht, einen LAS-Schacht und einen zwischen diesen liegenden Frischluftschacht mit einer nach oben offenen angeordneten Mündung auf.

Als LAS-Schacht wird in der Fachsprache ein Luft-Abgas-Schacht bezeichnet, bei dem innerhalb des Zuluftschachtes - meist zentrisch - ein Abgasschacht angeordnet ist, so daß die Zuluft in einem Ringspalt im Gegenstrom zum Abgas geführt ist. Die Zuluft wird im Fußbereich des LAS-Abströmstutzens angesaugt. Zu diesem Zweck sind dort eine oder mehrere Ansaugöffnungen vorgesehen oder der gesamt Fußbereich ist als sich über den gesamten Umfang erstreckendes Gitter ausgeführt. An einem LAS-Schacht werden bevorzugt Brennwert-Feuerstätten angeschlossen, die unabhängig von der Raumluft arbeiten.

Ein gesonderter Frischluftschacht wird vorgesehen, wenn die Frischluft in Verbindung mit der Raumluft tritt, beispielsweise bei einem offenen Kamin oder bei einer Feststoff-Feuerstätte.

Aus der DE-A 33 42 360 und der DE 296 21 701 U1 ist ein Schornsteinkopf bekannt für je einen Abgas- und einen Frischluftschacht, wobei das Abgas oberhalb einer Abdeckplatte entweicht, und die Zuluft unterhalb der Abdeckplatte angesaugt und in den Frichluftschacht geleitet wird.

Eine ähnliche Lösung ist aus der DE-U 297 19 924 für den Kopf eines zwei nebeneinander angeordnete Schächte aufweisenden Schornsteins bekannt, wobei mindestens einer der Schächte als LAS-Schacht ausgebildet ist. Die Zuluft für den LAS-Schacht wird unterhalb der kragenförmig ausgebildeten Abdeckplatte angesaugt.

Die DE-G 92 01 176.4 offenbart weiterhin eine Vorrichtung für die Zufuhr von Verbrennungsluft und die Abfuhr von Rauchgasen, wobei die Abgase oberhalb der Dachhaut aus einem Abgasstutzen austreten, während die Frischluft unterhalb der Dachhaut angesaugt und im LAS-Schacht der Verbrennung zugeführt wird.

In den vorgenannten Fällen ist die Ausbildung des Schornsteinkopfes relativ aufwendig, denn entweder ist unter der Abdeckplatte eine weitere Abschlußplatte erforderlich oder auf der Unterseite der Abdeckplatte sind Luftleitelemente vorgesehen. In den beiden erstgenannten Fällen ist die Abdeckplatte nicht einstückig mit der Schornstein-Ummantelung ausgebildet.

Aufgabe der vorliegenden Erfindung ist es, bei einem eingangs geschilderten Schornsteinkopf auch unter ungünstigen Windverhältnissen die Rezirkulationsrate von Abgas in den Frischluftschacht bzw. in den Zuluftschacht des LAS-Schachtes auf weniger als 5 % zu begrenzen. Ungünstige Windverhältnisse liegen vor, wenn der Wind in Richtung der Längsachse der Abdeckplatte vom Abgasabströmstutzen zum LAS-Abströmstutzen weht. Außerdem soll die Abdeckplatte nach Möglichkeit einstückig mit der Schornstein-Ummantelung herstellbar sein.

Die Aufgabe wird durch die kennzeichnenden Merkmale des Patentanspruches 1 gelöst. Vorteilhafte Ausgestaltungen sind in den Unteransprüchen gekennzeichnet und dort beschrieben.

Mit Vorteil wird über der Mündung des Frischluftschachtes eine Leitvorrichtung derart angeordnet, daß die aus dem Abgasabströmstutzen austretenden Abgase nach oben abgewiesen werden und die Strömung an einer Abrißkante der Leitvorrichtung abreißt.

Wird eine Leitvorrichtung vorgesehen, die nicht unmittelbar an die Abströmstutzen anschließt, sondern die nur die Mündung des Zuluftschachtes überdeckt, so können sich infolge des Coanda-Effekts die Abgase an der Außenseite der Leitvorrichtung anlegen und werden somit bei ungünstigen Windverhältnissen geradezu in die Ansaugöffnung des LAS-Schornsteins eingeleitet.

Um auch in diesem Fall den Eintritt von Abgasen aus dem Abgasschacht in die Ansaugöffnung des Zuluftschachtes zu vermeiden, wird eine die Mündung des Frischluftschachtes überdeckende Leitvorrichtung empfohlen, welche die aus dem Abgasabströmstutzen austretenden Abgase nach oben abweist und eine Abrißkante aufweist.

Die Leitvorrichtung ist vorzugsweise dachförmig ausgebildet, wobei der First etwa in Richtung der Querachse der Abdeckplatte verläuft. Die Stirnflächen der Leitvorrichtung sind luftoffen und ermöglichen den Eintritt von Frischluft von der Seite her in den unter der Abdeckung liegenden Raum, in dessen Bodenfläche die Mündung des Frischluftschachtes angeordnet ist. Unter luftoffener Stirnfläche im Sinne der Erfindung wird nicht ausschließlich eine vollständig freie, sondern auch eine mit einem Gitter versehene Stirnfläche verstanden.

Eine dachförmige Leitvorrichtung kann wie ein Schrägdach mit bis zur Bodenfläche reichenden Dachflächen ausgebildet sein, so daß sich ein dreieckförmiger Querschnitt ergibt.

Besonders elegant wirkt die Leitvorrichtung, wenn sie im Querschnitt die Form eines gleichschenkligen Dreiecks aufweist.

An einem Schornsteinkopf mit einer derartigen Leitvorrichtung wurde die Rezirkulationsrate unter verschiedenen Strömungsverhältnissen gemessen. Die Rezirkulationsrate R in % wurde durch Messungen des CO₂-Gehaltes ^{c}CO₂ bestimmt mit $R [ % ] = \frac{C {O}_{2} c ( Zuluft ) - C {O}_{2} c ( Umgebung )}{C {O}_{2} c ( Abgas ) - C {O}_{2} c ( Umgebung )} ∗ 100$

Nach der analogen Formel mit ^{c}CO₂(Frischluft) anstatt ^{c}CO₂(Zuluft) wurde die Rezirkulationsrate im Frischluftschacht gemessen.

Im Diagramm 1 ist die Rezirkulationsrate in der Zuluft des LAS-Schachtes und im Diagramm 2 ist die Rezirkulationsrate in der Frischluft des Frischluftschachtes in Abhängigkeit von der Windgeschwindigkeit von 0 m/s (Windstille) bis 6 m/s für verschiedene Einfallswinkel von -30° bis +30° dargestellt. Aus dem Abgasabströmstutzen tritt Abgas aus, das einer Feststoff-Feuerung mit einer Leistung von 20 kW entspricht. Dabei treten rund 40 m³ Abgas pro Stunde aus mit einem Gehalt von 10,2 Vol% CO₂. Die Anströmung erfolgt unter dem ungünstigsten Anströmwinkel, nämlich genau in der Richtung vom Abgasschacht zum LAS-Schacht. Der Einfallswinkel bezeichnet die Windströmung in der parallel zur Anströmungsrichtung verlaufenden vertikalen Ebene, wobei einer Windströmung von schräg unten nach schräg oben ein negativer Wert des Einfallswinkels zugeordnet ist. Die Dachneigung beträgt 23°.

Wie aus den Diagrammen 1 und 2 ersichtlich ist, wird auch bei sehr ungünstigen zusätzlichen Bedingungen, nämlich bei einer Windgeschwindigkeit im Bereich von 2 m/s bis 3 m/s und bei schräg von oben unter einem Einfallswinkel von +30° die Rezirkulationsrate von 5% weder in der Frischluft, noch in der Zuluft erreicht. Auch bei anderen Dachneigungen im Bereich von 0° (Flachdach) bis zu 45° (Schrägdach) wurden keine höheren Rezirkulationsraten gemessen, sondern bei zunehmender Dachneigung geringere Werte. Bei Vergleichsmessungen, wobei über der Mündung des Frischluftschachtes eine halbzylinderförmige Abdeckung angeordnet war, wurde in der Zuluft im LAS-Schacht unter sonst gleichen Bedingungen Rezirkulationsraten von mehr als 9% gemessen. Das zeigt sehr deutlich den Einfluß der Abrißkante zur Vermeidung einer infolge des Coanda-Effektes an der Abdeckung anliegenden Strömung.

Um einen möglichst großen Raum unterhalb der Leitvorrichtung zu erhalten, kann Leitvorrichtung im Querschnitt die Form eines Fünfecks aufweisen.

Grundsätzlich kann die Leitvorrichtung einen beliebigen Querschnitt besitzen, wichtig ist nur, daß im Scheitelbereich eine Abrißkante vorgesehen ist, welche eine Strömungsablösung ermöglicht. Im Fußbereich der Leitvorrichtung nahe der Abdeckplatte können Öffnungen vorgesehen sein. Hierzu kann der Fußbereich beispielsweise als Gitter ausgeführt sein. Dadurch kann frische Luft in Längsrichtung an der Abdeckplatte entlang strömen und zusätzlich in den auf der Leeseite der Abrißkante liegenden Raum eintreten.

Es zeigen:
- Fig. 1: schematisch einen Schornsteinkopf in der Draufsicht,
- Fig. 2: einen Schornsteinkopf in der Seitenansicht,
- Fig. 3: einen erfindungsgemäßen ersten Schornsteinkopf mit einer plattenförmigen Leitvorrichtung in der Seitenansicht,
- Fig. 4: einen zweiten Schornsteinkopf mit einer im Querschnitt dreieckförmigen Leitvorrichtung in der Seitenansicht und
- Fig. 5: einen dritten Schornsteinkopf mit einer im Querschnitt dreieckförmigen Leitvorrichtung in der Seitenansicht und
- Fig. 6: einen vierten Schornsteinkopf mit einer im Querschnitt fünfeckförmigen Leitvorrichtung in der Seitenansicht.

In Fig. 1 ist schematisch ein Schornsteinkopf 10 in der Draufsicht und in Fig. 2 in der Seitenansicht dargestellt. Der Schornsteinkopf 10 ist mit einer Abschlußplatte 12 versehen, in der nebeneinander nach oben offene Mündungen eines Abgasschachtes 14 und eines LAS-Schachtes 16 sowie zwischen diesen die nach oben offene Mündung eines Frischluftschachtes 18 angeordnet sind. Ober der Mündung des Abgasschachtes 14 ist ein konischer Abgasabströmstutzen 20 und über der Mündung des LAS-Schachtes 16 ist ein konischer LAS-Abströmstutzen 22 vorgesehen, der nahe der Abdeckplatte 12 eine Ansaugöffnung 24 in Form eines im Fußbereich über den gesamten Umfang verlaufenden zylinderförmigen Gitters aufweist. Im LAS-Schacht 16, dem Luft-Abgas-Schacht, ist innerhalb des Zuluftschachtes 26 ein LAS-Abgasschacht 28 angeordnet, so daß für die Zuluft ein ringförmiger Querschnitt frei bleibt. Mit dem Bezugszeichen 30 ist die Längsachse der Abdeckplatte 12 und mit dem Bezugszeichen 32 die Querachse der Abdeckplatte 12 bezeichnet.

In Fig. 1 sind mit den Pfeilen β die Windanströmwinkel in der horizontalen Ebene bezeichnet, wobei die ungünstigste Windströmung bei β = 180° genau in Richtung der Längsachse 30 vom Abgasabströmstutzen 20 zum LAS-Abströmstutzen 22 verläuft.

In Fig. 2 sind mit den Pfeilen α die Einfallswinkel der Windströmung in der vertikalen Ebene bezeichnet, wobei einer Strömung schräg von oben nach unten ein positiver Wert des Einfallswinkels α und einer Strömung schräg von unten nach oben ein negativer Wert des Einfallswinkels α zugeordnet ist.

In Fig. 3 ist ein erster Schornsteinkopf 110 mit einer plattenförmigen Leitvorrichtung 134 in der Seitenansicht dargestellt. Die Leitvorrichtung 134 ist als vom Abgasabströmstutzen 20 ausgehende die Mündung des Zuluftschachtes 18 mit Abstand sowie die Ansaugöffnung 24 des LAS-Abströmstutzens 22 überdeckende dünne Platte ausgeführt. Die Platte ist breiter als die Mündung des Zuluftschachtes 18 und weist im Bereich der Abströmstutzen 20, 22 von diesen durchsetzte Öffnungen auf.

In Fig. 4 ist ein erfindungsgemäßer zweiter Schornsteinkopf 210 mit einer von der Abdeckplatte 12 ausgehenden dachförmigen Leitvorrichtung 234 in der Seitenansicht dargestellt. Die Leitvorrichtung 234 ist im Querschnitt dreieckförmig ausgebildet, wobei der parallel zur Querachse 32 der Abdeckplatte 12 verlaufende First eine Abrißkante 36 für in Richtung der Längsachse 30 der Abdeckplatte 12 verlaufende Strömungen bildet.

In Fig. 5 ist ein erfindungsgemäßer dritter Schornsteinkopf 310 mit einer ebenfalls von der Abdeckplatte 12 ausgehenden dachförmigen Leitvorrichtung 334 in der Seitenansicht dargestellt. Die Leitvorrichtung 334 weist im Querschnitt die Form eines gleichschenkligen spitzwinkligen Dreieckes auf, wobei der parallel zur Querachse 32 der Abdeckplatte 12 verlaufende First eine Abrißkante 36 für in Richtung der Längsachse 30 der Abdeckplatte 12 verlaufende Strömungen bildet.

In Fig. 6 ist ein erfindungsgemäßer vierter Schornsteinkopf 410 mit einer ebenfalls von der Abdeckplatte 12 ausgehenden Leitvorrichtung 434 in der Seitenansicht dargestellt. Die Leitvorrichtung 434 weist im Querschnitt die Form eines Fünfecks auf, wobei der parallel zur Querachse 32 der Abdeckplatte 12 verlaufende First eine Abrißkante 36 für in Richtung der Längsachse 30 der Abdeckplatte 12 verlaufende Strömungen bildet. Im Querschnitt gesehen gehen von der Oberseite der Abdeckplatte 12 etwa im rechten Winkel Seitenwände 438, 440 aus, die weiter oben nach innen abgewinkelt sind und am First miteinander verbunden sind.

## Patentansprüche

1. Schornsteinkopf (210, 310, 410) mit einer Abschlußplatte (12), in der nebeneinander nach oben offene Mündungen eines Abgasschachtes (14) und eines LAS-Schachtes (16) und zwischen diesen die nach oben offene Mündung eines Frischluftschachtes (18) angeordnet sind und wobei über der Mündung des Abgasschachtes (14) ein Abgasabströmstutzen (20) und über der Mündung des LAS-Schachtes (16) ein LAS-Abströmstutzen (22) vorgesehen ist, der nahe der Abdeckplatte (12) zumindest eine Ansaugöffnung (24) für Zuluft aufweist,
**dadurch gekennzeichnet,**
**daß** über der Mündung des Frischluftschachtes (18) eine die Mündung überdeckende Leitvorrichtung (234, 334, 434) angeordnet ist, und
**daß** die Leitvorrichtung (234, 334, 434) eine aus dem Abgasabströmstutzen (20) austretende Abgase nach oben abweisende Form mit einer Abrißkante (36) aufweist, die aus dem Abgasabströmstutzen (20) austretendes Abgas über die Mündung des Frischluftschachtes (18) und über die Ansaugöffnung (24) des LAS-Abströmstutzens (22) hinweg leitet.

2. Schornsteinkopf nach Anspruch 1,
**dadurch gekennzeichnet,**
**daß** die Leitvorrichtung (234, 334, 434)) dachförmig mit luftoffenen Stirnflächen ausgebildet ist, wobei der First als Abrißrante (36) dient und
etwa in Richtung der Querachse (32) der Abdeckplatte (12) ausgerichtet ist.

3. Schornsteinkopf nach einem der vorgehenden Ansprüche,
**dadurch gekennzeichnet,**
**daß** die Leitvorrichtung (234, 334) einen dreieckförmigen Querschnitt aufweist.

4. Schornsteinkopf nach Anspruch 3,
**dadurch gekennzeichnet,**
**daß** die Leitvorrichtung (334) im Querschnitt die Form eines gleichschenkligen Dreiecks aufweist.

5. Schornsteinkopf nach einem der vorhergehenden Ansprüche,
**dadurch gekennzeichnet,**
**daß** die Leitvorrichtung (434) im Querschnitt die Form eines Fünfecks aufweist.

6. Schornsteinkopf nach einem der vorhergehenden Ansprüche,
**dadurch gekennzeichnet,**
**daß** die Leitvorrichtung (234, 334, 434) im Fußbereich nahe der Abdeckplatte (12) Öffnungen aufweist.

## Revendications

1. Tête de cheminée (210, 310, 410) avec une plaque de recouvrement (12), dans laquelle sont disposées des ouvertures adjacentes, s'ouvrant vers le haut, d'un conduit de gaz d'échappement (14) et d'un conduit de gaz d'échappement/d'air (16), et entre celles-ci il existe une ouverture, s'ouvrant vers le haut, d'un conduit d'air frais (18), et dans laquelle est prévu un cône de flux de gaz d'échappement (20) qui se trouve au-dessus de l'ouverture du conduit de gaz d'échappement (14), et dans laquelle est prévu un cône de flux de gaz d'échappement/d'air (22) qui se trouve au-dessus du conduit de gaz d'échappement/d'air (16), lequel possède, à proximité de la plaque de recouvrement (12), au moins une ouverture d'admission (24) pour l'air arrivant, **caractérisée en ce que**, au-dessus de l'ouverture du conduit d'air frais (18), est prévu un dispositif de guidage (234, 334, 434) qui couvre l'ouverture, et **en ce que** le dispositif de guidage (234, 334, 434) a une forme qui permet d'assurer la déflexion des gaz d'échappement déchargés à partir du cône de flux de gaz d'échappement (20) vers le haut, comprenant un bord de décollement (36) lequel guide le gaz déchargé à partir du cône de flux de gaz d'échappement (20) afin de l'éloigner du dessus de l'ouverture du conduit d'air frais (18), et afin de l'éloigner du dessus de l'ouverture d'admission (24) du cône de flux de gaz d'échappement/d'air (22).

2. Tête de cheminée, selon la revendication 1, **caractérisée en ce que** le dispositif de guidage (234, 334, 434) a une forme ressemblant à un toit et est muni de faces d'extrémité ouvertes à l'air, alors que l'arête joue le rôle de bord de décollement (36) et est approximativement alignée dans la direction de l'axe transversal (32) de la plaque de recouvrement (12).

3. Tête de cheminée, selon l'une quelconque des revendications précédentes, **caractérisée en ce que** le dispositif de guidage (234, 334) a une coupe transversale triangulaire.

4. Tête de cheminée, selon la revendication 3, **caractérisée en ce que** le dispositif de guidage (334) a, en coupe transversale, la forme d'un triangle isocèle.

5. Tête de cheminée, selon l'une quelconque des revendications précédentes, **caractérisée en ce que** le dispositif de guidage (434) a, en coupe transversale, une forme en pentagone.

6. Tête de cheminée, selon l'une quelconque des revendications précédentes, **caractérisée en ce que** le dispositif de guidage (234, 334, 434) possède des ouvertures dans la zone de base qui sont proches de la plaque de recouvrement (12).

## Claims

1. Chimney stack (210, 310, 410) with a cover plate (12), in which are disposed adjacent openings, opening upwards, of an exhaust gas shaft (14) and of an air/exhaust gas shaft (16) and between these the opening, opening upwards, of a fresh air shaft (18), and wherein over the opening of the exhaust gas shaft (14) an exhaust gas flow cone (20) is provided and over the opening of the air/exhaust gas shaft (16) an air/exhaust gas flow cone (22) is provided, which close to the cover plate (12) has at least one intake aperture (24) for incoming air, **characterised in that** over the opening of the fresh air shaft (18) a guiding device (234, 335, 434) covering the opening is provided, and **in that** the guiding device (234, 334, 434) has a shape which deflects the exhaust gases discharged from the exhaust gas flow cone (20) upwards, comprising a demolition edge (36) which guides the exhaust gas discharged from the exhaust gas flow cone (20) away over the opening of the fresh air shaft (18) and away over the intake aperture (24) of the air/exhaust gas flow cone (22).

2. Chimney stack according to claim 1, **characterised in that** the guiding device (234, 334, 434) is roof-shaped with end faces open to the air, the ridge acting as a demolition edge (36) and being aligned roughly in the direction of the transverse axis (32) of the cover plate (12).

3. Chimney stack according to one of the preceding claims, **characterised in that** the guiding device (234, 334) has a triangular cross-section.

4. Chimney stack according to claim 3, **characterised in that** the guiding device (334) has in cross-section the shape of an isosceles triangle.

5. Chimney stack according to one of the preceding claims, **characterised in that** the guiding device (434) has in cross-section a pentagonal shape.

6. Chimney stack according to one of the preceding claims, **characterised in that** the guiding device (232, 334, 434) has openings in the base region close to the cover plate (12).
